# EUROPÄISCHE PATENTSCHRIFT

(11) **EP 0 522 459 B1**
(45) Veröffentlichungstag und Bekanntmachung des Hinweises auf die Patenterteilung: **04.10.1995**
(21) Anmeldenummer: 92111280.1
(22) Anmeldetag: 03.07.1992
(51) Int. Cl.: B05B 11/04, B65D 83/44

(54) **Sprühverschluss für einen Behälter**
Spray closure for a container
Capuchon pulvérisateur pour réservoir

(30) Priorität: 05.07.1991 DE 4122364
(43) Veröffentlichungstag der Anmeldung: 13.01.1993
(73) Patentinhaber: Perfect-Valois Ventil GmbH, 44319 Dortmund (DE)
(72) Erfinder: Schmitz, Detlef, W-4670 Lünen (DE); Kersten, Jens-Heinrich, Dipl.-Ing., W-4708 Kamen-Heeren (DE)
(74) Vertreter: Strehl Schübel-Hopf Groening & Partner

(56) Entgegenhaltungen:
- EP-A- 0 179 738
- US-A- 3 488 002
- US-A- 3 628 700

## Beschreibung

Die Erfindung betrifft einen Sprühverschluß für die Halsöffnung eines Behälters, insbesondere für Haarkosmetik, gemäß dem Oberbegriff des Patentanspruchs 1. Ein Sprühverschluß dieser Gattung ist aus US-A-3 488 002 bekannt.

In dieser US-A-3 488 002 ist eine Sprühflasche mit zusammendrückbarer Wandung beschrieben, auf deren Hals eine Kappe aufgeschraubt ist. In den Hals ist mit Schnappsitz eine stopfenartige Sprüheinheit eingesetzt, die einen zylindrischen Körper umfaßt. In Überkopfstellung des Behälters befindet sich unterhalb der Mitte des zylindrischen Körpers eine Kammer, deren eines Ende in einer Sprühöffnung mündet und deren anderes Ende mit einer Öffnung eines Luftrohres in Verbindung steht. Das Luftrohr erstreckt sich bis in die Nähe der geschlossenen, gewölbten Oberseite des Behälters oberhalb eines Flüssigkeitsspiegels. Das untere Ende des Luftrohres ist fest in eine kreisförmige Ausnehmung längs der senkrechten Achse des zylindrischen Körpers eingesetzt. Im zylindrischen Körper befindet sich ein Kanal, der sich rechtwinklig von einem Einlaß in der Bodenwand zu einem Auslaß der genannten Kammer zwischen der Sprühöffnung und der Luftrohröffnung erstreckt, so daß die im Behälter enthaltene Flüssigkeit in die Kammer geleitet und dort mit Luft aus dem Luftrohr vermischt werden kann. Der Durchmesser der Luftrohröffnung ist kleiner als der Durchmesser des Auslasses des Flüssigkeitskanals, wobei der Durchmesser der Sprühöffnung zwischen den beiden genannten Durchmessern liegt. Zur Vermeidung einer Tropfenbildung ist die Kappe mit einem Vorsprung versehen, der die Sprühöffnung verschließt, wenn die Kappe auf dem Behälter befestigt ist.

Es sind Applikationssysteme bekannt, die aus Kunststofflaschen in Verbindung mit eingesetzten Kunststoffstopfen bestehen, die eine Ausgabeöffnung aufweisen. Solche Systeme werden u. a. im Kosmetikbereich angewandt, speziell im Haarpflegebereich. Diese Systeme dienen im wesentlichen dem Zweck, eine bestimmte Flüssigkeit zu applizieren, wobei eine genaue Dosierung und präzise Benetzung der zu behandelnden Oberfläche zu wünschen übrig läßt, weil die Ausbringungsmengen stark variieren. So kommt es vielfach vor, daß durch den unkontrollierten Austritt der Flüssigkeit eine gezielte Behandlung von z. B. eingewickelten Haarlocken mit einer bestimmten Menge eines Haarkosmetikums Locke für Locke gar nicht möglich ist und somit eine ungleichmäßige Benetzung des gesamten Haares stattfindet.

Der Erfindung liegt daher die Aufgabe zugrunde, einen Sprühverschluß für eine sog. Quetschflasche, also einen Behälter mit einer mindestens teilweise elastischen Wandung, in der Regel aus Kunststoff, zur Verfügung zu stellen, mit dem nur in Überkopfstellung des Behälters und nur durch Zusammendrücken der Behälterwand die Behälterflüssigkeit versprüht sowie eine genauere Dosierung der Abgabemenge in Form eines Sprühnebels bei einfachem Aufbau im Sinne einer wirtschaftlichen Massenfertigung ermöglicht werden können.

Die Erfindung löst diese Aufgabe durch die in Anspruch 1 enthaltenen Merkmale.

Vorteilhafte Weiterbildungen der Erfindung sind in den Unteransprüchen enthalten.

Die Erfindung ist nachstehend anhand der schematischen Zeichnung eines Ausführungsbeispiels näher erläutert. Es zeigen:
- Fig. 1: Einen Behälter mit Sprühverschluß in einem senkrechten Schnitt, der im Bereich einer Kappe für einen Einsatz des Sprühverschlusses zur Darstellung einer Austrittsöffnung nach hinten versetzt ist,
- Fig. 2: ein Schnitt des Behälters gemäß Fig. 1, jedoch in der Überkopfsprühstellung,
- Fig. 3: eine Draufsicht auf die Unterseite der Kappe und die obere Stirnseite des Einsatzes des Sprühverschlusses als einteiliger Kunststoff-Spritzling und
- Fig. 4: ein Schnitt nach Linie IV-IV in Fig. 3.

In den Figuren ist ein Behälter 10 gezeigt, dessen Hals 20 mit einer Halsöffnung 12 versehen ist, in die ein Sprühverschluß 14 eingesetzt ist, der durch Zusammendrücken der mindestens teilweise elastischen Wandung des vorzugsweise aus Kunststoff bestehenden Behälters 10 betätigbar ist.

Der Behälter 10 ist gemäß Fig. 2 nur in seiner Überkopflage betätigbar. Zu diesem Zweck besteht der Sprühverschluß 14 aus einem in die Halsöffnung 12 einsetzbaren, stopfenartigen Einsatz 16, der mit einer Ringschulter 18 auf der ringförmigen Stirnfläche 19 des Behälterhalses 20 aufliegt und mit Reibschluß fest an der Innenwandung des Behälterhalses 20 haftet. Der Sprühverschluß 14 besteht außerdem aus einer Kappe 22, die mit einer Austrittsöffnung 24 sowie einer Riffelung 26 am Außenumfang versehen ist. Die Riffelung erleichtert das Drehen der Kappe 22.

Die Kappe 22 und der Einsatz 16 sind durch eine Anbindung 28 miteinander verbunden und als einteiliger Kunststoff-Spritzling hergestellt. Die Kappe 22 ist, wie nachstehend näher erläutert wird, auf dem Einsatz 16 zwischen einer Schließ- und einer offenen Sprühstellung verdrehbar angeordnet.

Der Einsatz 16 weist ein Luftrohr 30 mit einem inneren koaxialen Luftkanal 32 auf, wobei das Luftrohr 30 in den Luft 34 enthaltenden Teil des Innenraums 36 des Behälters 10 hineinragt. Das Luftrohr 30 ist mit dem Einsatz 16 einteilig ausgebildet und erstreckt sich seitlich von der senkrechten Mittellängsachse y des Behälters 10.

Der Einsatz 16 ist außerdem mit mindestens einer Flüssigkeitsbohrung 38 versehen, die eine Einlaßöffnung 46 in einer dem Innenraum 36 des Behälters 10 zugekehrten Stirnseite 52 und eine Mündungsöffnung 54 in der der Kappe 22 zugekehrten Stirnseite 48 aufweist, die in Höhe eines Halsansatzes 50 am Behälter 10 liegt. Die Flüssigkeitsbohrung 38 verbindet den Innenraum 36 des Behälters 10 jeweils mit einem Flüssigkeitskanal 40. Dieser Flüssigkeitskanal 40 mündet in eine Austrittsbohrung 42 des Luftrohres 30. Der Durchmesser der Austrittsbohrung 42 des Luftrohres 30 ist kleiner als der lichte Durchmesser des Luftkanals 32 im Luftrohr 30 bemessen. Vorzugsweise entspricht der Durchmesser der Austrittsbohrung 42 des Luftrohres 30 etwa einem Sechstel des lichten Durchmessers des Luftkanals 32 im Luftrohr 30. Es können aber auch hiervon abweichende Verhältnisse dieser Durchmesser zweckmäßig sein. Die Austrittsbohrung 42 des Luftkanals 32 ist durch die Kappe 22 in deren geschlossener Drehstellung abgedichtet und in der geöffneten Drehstellung mit der Austrittsöffnung 24 in der Kappe 22 verbunden, so daß die Flüssigkeit ausströmen und vernebelt werden kann.

Wie Fig. 2 zeigt, ist die Austrittsöffnung 24 der Kappe 22 in Sprühstellung koaxial vor der Austrittsbohrung 42 des Luftkanals 32 angeordnet und hat einen Durchmesser der mindestens demjenigen der Austrittsbohrung 42 entspricht.

Im vorliegenden Ausführungsbeispiel sind der Durchmesser der Austrittsbohrung 42 des Luftkanals 32 und der Durchmesser der Flüssigkeitsbohrung 38 in dem Einsatz 16 etwa gleich groß bemessen. Die Dimensionierung dieser Durchmesser ist jedoch stets den besonderen Betriebserfordernissen anzupassen.

Zweckmäßigerweise ist das freie Ende des Luftrohres 30 etwa auf mittlerer Höhe des Innenraums 36 des Behälters 10 angeordnet, so daß es sowohl in der normalen Ruhelage des Behälters gemäß Fig. 1 als auch in der Betriebsstellung des Behälters gemäß Fig. 2 oberhalb des Spiegels einer im Behälter enthaltenen Behandlungsflüssigkeit 44 liegt, die z. B. ein Haarpflegemittel wie Haarlack oder dgl. sein kann.

Der Flüssigkeitskanal 40 ist in der oberen, der Kappe 22 zugekehrten Stirnseite 48 des Einsatzes 16 als offene Nut 52 ausgeführt, die zusammen mit der Flüssigkeitsbohrung 38 ständig durch die Kappe 22 nach außen abgedichtet ist. Die Flüssigkeitsbohrung 38 und die Austrittsbohrung 42 des Luftrohres 30 bilden vorteilhaft mit dem sie verbindenden Flüssigkeitskanal 40 jeweils einen rechten Winkel. Dabei erstreckt sich der Flüssigkeitskanal 40 in der Stirnseite 48 des Einsatzes 16 diametral, wobei eine Mündungsöffnung 54 der Flüssigkeitsbohrung 38 und die Austrittsbohrung 42 in bezug auf die Hauptachse y des Behälters 10 symmetrisch angeordnet sind, d. h. in Fig. 1 und 2 in gleichen Abständen links und rechts von der Hauptachse y liegen. Naturgemäß kann auch eine andere Zuordnung der genannten Flüssigkeitsbohrung und Austrittsbohrung zur Hauptachse gewählt werden.

Unter Bezugnahme auf Fig. 3 und 4 ist die Kappe 22 an ihrer dem Einsatz 16 zugekehrten Unterseite 55 mit einem ringkragenförmigen Einschnappelement 60 versehen, mit dem die Kappe 22 in eine entsprechend geformte, ringnutartige Einrastvorrichtung 62 in der oberen Stirnseite 48 des Einsatzes 16 unter axialer Vorspannung eingreift. Zu diesem Zweck ist das Einschnappelement 60 mit einer ringförmigen Rastschulter 64 versehen, die elastisch in eine ringförmige Hinterschneidung 66 in einer Seitenwand 68 der Einrastvorrichtung 62 eingreift und den axial abdichtend vorgespannten Drehsitz der Kappe 22 auf dem Einsatz 16 sichert.

Die Kappe 22 ist zwischen ihrer Schließstellung und ihrer Sprühstellung in dem Einsatz 16 begrenzt drehbar gelagert. Zu diesem Zweck ist das Einschnappelement 60 an der Unterseite der Kappe 22 mit einem Drehbegrenzungselement 70 versehen, das über das Einschnappelement 60 hinaus nach unten vorsteht (Fig. 4) und in eine Drehbegrenzungsnut 72 der Einrastvorrichtung 62 des Einsatzes 16 axial sowie drehbeweglich eingreift. Diese Drehbegrenzungsnut 72 stellt einen tieferen Kreisbogenabschnitt der Einrastvorrichtung 62 dar. Sie erstreckt sich, wie Fig. 3 zeigt, über einen Kreisbogen von mindestens 90°, wobei die Stirnflächen an den beiden Enden der kreisbogenförmigen Drehbegrenzungsnut 72 Anschläge 74 bzw. 76 für das Drehbegrenzungselement 70 in der Schließstellung bzw. geöffneten Sprühstellung bilden.

Der Einsatz 16 und die Kappe 22 sind durch eine elastische Anbindung 78 miteinander verbunden und als einteiliger Kunststoff-Spritzling ausgebildet. Die Anbindung 78 kann so ausgebildet sein, daß sie bei der Montage der Kappe 22 auf dem Einsatz 16 zerstört wird. Die Anbindung 78 kann aber auch als Garantiesicherung dienen, die bei der ersten Drehbewegung der Kappe 22 zerstört wird. Dies ist jeweils nur eine Frage der entsprechenden Ausgestaltung einer Sollbruchstelle im Bereich der Anbindung 78, die an sich bekannt und daher nicht dargestellt ist.

Es ist ferner ersichtlich, daß die Austrittsöffnung 24 in der Kappe 22, wie Fig. 3 zeigt, gegenüber der Mittellängsachse oder Drehachse der Kappe 22 exzentrisch angeordnet ist. Wenn daher die Kappe 22 aus der in Fig. 3 gezeigten Lage auf den Einsatz 16 aufgesetzt wird, liegt das Drehbegrenzungselement 70 in der Drehbegrenzungsnut 72 vor dem Anschlag 74, der die Drehbewegung der Kappe 22 in Richtung der Schließstellung begrenzt. Wird nun die Kappe 22 um etwa 90° gegen den Anschlag 76 gedreht, befindet sich die Austrittsöffnung 24 der Kappe 22 koaxial über der Austrittsbohrung 42 des Luftkanals 32, so daß beim Zusammendrücken der elastischen Wandung des Behälters 10 in der in Fig. 2 gezeigten Stellung Luft 34 aus dem Innenraum 36 mit hoher Geschwindigkeit durch die Austrittsbohrung 42 austritt, dabei Flüssigkeit 44 durch die Flüssigkeitsbohrung 38 und den Flüssigkeitskanal 40 in die Austrittsbohrung 42 ansaugt, in Tröpfchenform zerreißt und aus der Austrittsöffnung 24 der Kappe 22 als feinen Sprühnebel 84 in genau dosierbarer Menge versprüht. Diese Feindosierung wird durch den beschriebenen Ansaugeffekt maßgeblich begünstigt.

Wie weiter oben erwähnt wurde, können mehrere Flüssigkeitsbohrungen vorgesehen sein. So zeigt Fig. 3 eine weitere Flüssigkeitsbohrung 80, die ebenfalls über einen zur Austrittsbohrung 42 des Luftkanals 32 radialen Flüssigkeitskanal 82 mit der Austrittsbohrung 42 verbunden ist. Die Anzahl der Flüssigkeitsbohrungen 38 bzw. 80 sowie der damit verbundenen Flüssigkeitskanäle 40, 82 und deren Dimensionierung hängt sehr stark von dem zu versprühenden Medium ab sowie von dem hydrostatischen Druck der Flüssigkeitssäule über den Flüssigkeitsbohrungen 38, 80. Die Dimensionierung ist in jedem Fall so zu wählen, daß bei der Überkopfanwendung des Behälters infolge des hydrostatischen Drucks der Flüssigkeitssäule kein Produkt selbständig ausfließen kann.

Wie erwähnt ist beim Aufsetzen der Kappe 22 auf den Einsatz 16 die Austrittsöffnung 24 nicht über der Austrittsbohrung 42 des Luftkanals 32 angeordnet, so daß ohne zusätzliche Überkappe eine verschlossene Packungseinheit hergestellt wird.

Es ist somit ersichtlich, daß der Sprühverschluß 14 nur eine Überkopfanwendung ermöglicht. Durch Quetschen des Behälters 10 oder der Flasche wird die Luft 34 durch den Luftkanal 32 gedrückt und infolge der relativ hohen Luftgeschwindigkeit in der Austrittsbohrung 42 zwischen dem Luftkanal 32 und den Flüssigkeitskanälen 40 bzw. 820 ein Vakuum erzeugt. Durch dieses Vakuum wird die Flüssigkeit 44 angesaugt und mit der Luft 34 vermischt. Diese Mischung tritt dann als der relativ feine Sprühnebel 84 aus. Durch die Tatsache, daß relativ große Luftmengen durch die Austrittsbohrung 42 gelangen, kann außerdem eine Verstopfung der kleinen Austrittsbohrung 42 bei höherviskosen und klebrigen Flüssigkeiten vermieden werden.

## Patentansprüche

1. Sprühverschluß (14) für die Halsöffnung (12) eines Behälters (10), wobei im Behälter (10) enthaltene Flüssigkeit durch Zusammendrücken seiner mindestens teilweise elastischen Wandung von Hand versprühbar ist, wobei zur Betätigung des Behälters (10) nur in Überkopflage der Sprühverschluß (14) aus einem in die Halsöffnung (12) einsetzbaren Einsatz (16) und einer Kappe (22) besteht, der Einsatz (16) ein Luftrohr (30) aufweist, das einen koaxialen Luftkanal (32) enthält, welcher in eine Austrittsbohrung (42) in der kappenseitigen Stirnseite (48) des Einsatzes (16) mündet, der mit mindestens einer Flüssigkeitsbohrung (38; 80) versehen ist, durch die der Innenraum (36) des Behälters (10) jeweils mit einem Flüssigkeitskanal (40; 82) verbunden ist, welcher in die Austrittsbohrung (42) des Luftrohres (30) mündet,
dadurch gekennzeichnet, daß
- die Kappe (22) auf dem Einsatz (16) zwischen einer Schließ- und einer Offenstellung verdrehbar ist,
- das Luftrohr (30) bei Maximalbefüllung des Behälters (10) in jeder seiner Stellungen in den verbleibenden Luftraum ragt,
- der Durchmesser der Austrittsbohrung (42) kleiner als der Durchmesser des Luftkanals (32) im Luftrohr (30) bemessen ist,
- die Querschnitte der Flüssigkeitsbohrung (38; 80) und des Flüssigkeitskanals (40; 82) so klein bemessen sind, daß Flüssigkeit infolge des hydrostatischen Drucks der Flüssigkeitssäule nicht selbständig ausfließen kann und
- die Austrittsbohrung (42) des Luftrohres (30) durch die Kappe (22) in ihrer geschlossenen Drehstellung abgedichtet und in der geöffneten Drehstellung mit einer Austrittsöffnung (24) in der Kappe (22) verbunden ist.

2. Sprühverschluß nach Anspruch 1, dadurch gekennzeichnet, daß der Durchmesser der Austrittsbohrung (42) des Luftrohres (30) etwa einem Sechstel des lichten Durchmessers des Luftrohres (30) entspricht.

3. Sprühverschluß nach Anspruch 1 oder 2, dadurch gekennzeichnet, daß die Austrittsöffnung (24) der Kappe (22) in Sprühstellung koaxial vor der Austrittsbohrung (42) des Luftrohres (30) angeordnet und ihr Durchmesser mindestens so groß wie derjenige der Austrittsbohrung (42) bemessen ist.

4. Sprühverschluß nach einem der Ansprüche 1 bis 3, dadurch gekennzeichnet, daß der Durchmesser der Austrittsbohrung (42) des Luftrohres (30) und der Durchmesser der Flüssigkeitsbohrung (38; 80) in dem Einsatz (16) etwa gleich groß bemessen sind.

5. Sprühverschluß nach Anspruch 1 oder 2, dadurch gekennzeichnet, daß das freie Ende des Luftrohres (30) etwa auf mittlerer Höhe des Innenraums (36) des Behälters liegt.

6. Sprühverschluß nach einem der Ansprüche 1 bis 5, dadurch gekennzeichnet, daß die Einlaßöffnung (46) der Flüssigkeitsbohrung (38) in der dem Inneren des Behälters (10) zugekehrten Stirnseite (52) des Einsatzes (16) angeordnet ist, die etwa in Höhe des Halsansatzes (50) am Behälter (10) vorgesehen ist.

7. Sprühverschluß nach einem der Ansprüche 1 bis 6, dadurch gekennzeichnet, daß die Flüssigkeitsbohrung (38; 80) und der sie mit der Austrittsbohrung (42) des Luftrohres (30) verbindende Flüssigkeitskanal (40; 82) durch die Kappe (22) ständig abgedichtet sind.

8. Sprühverschluß nach einem der Ansprüche 1 bis 7, dadurch gekennzeichnet, daß die Flüssigkeitsbohrung (38; 80) und die Austrittsbohrung (42) des Luftrohres (30) mit dem sie verbindenden Flüssigkeitskanal (40; 82) jeweils einen rechten Winkel bilden.

9. Sprühverschluß nach einem der Ansprüche 1 bis 8, dadurch gekennzeichnet, daß der Flüssigkeitskanal (40; 82) in der oberen, der Kappe (22) zugekehrten Stirnseite (48) des Einsatzes (16) als offene Nut (72) ausgeführt ist.

10. Sprühverschluß nach einem der Ansprüche 1 bis 9, dadurch gekennzeichnet, daß sich der Flüssigkeitskanal (40; 82) in der Stirnseite (48) des Einsatzes (16) diametral erstreckt, wobei die Mündungsöffnung (54) der Flüssigkeitsbohrung (38; 40) und die Austrittsbohrung (42) des Luftrohres (30) neben der Hauptachse (y) des Behälters (10) angeordnet sind.

11. Sprühverschluß nach, einem der Ansprüche 1 bis 10, dadurch gekennzeichnet, daß die Kappe (22) an ihrer dem Einsatz (16) zugekehrten Unterseite mit einem Einschnappelement (60) versehen ist, mit dem die Kappe (22) in eine Einrastvorrichtung (62) auf der oberen Stirnseite (54) des Einsatzes (16) unter axialer Vorspannung eingreift.

12. Sprühverschluß nach Anspruch 11, dadurch gekennzeichnet, daß das Einschnappelement (60) mit einer Rastschulter (64) elastisch in eine Hinterschneidung (66) in einer Seitenwand (68) der ringnutförmigen Einrastvorrichtung (62) eingreift und den axial abdichtend vorgespannten Drehsitz der Kappe (22) auf dem Einsatz (16) sichert.

13. Sprühverschluß nach einem der Ansprüche 1 bis 12, dadurch gekennzeichnet, daß die Kappe (22) zwischen ihrer Schließstellung und ihrer Sprühstellung in dem Einsatz (16) begrenzt drehbar gelagert ist.

14. Sprühverschluß nach einem der Ansprüche 11 bis 13, dadurch gekennzeichnet, daß das Einschnappelement (60) an der Unterseite der Kappe (22) mit einem Drehbegrenzungselement (70) versehen ist, das über das Einschnappelement (60) hinaus von der Unterseite der Kappe (22) in eine Drehbegrenzungsnut (72) der Einrastvorrichtung (62) des Einsatzes (16) axial sowie drehbeweglich eingreift, die sich über einen kreisbogen von mindestens 90° erstreckt, wobei Stirnflächen an den beiden Enden der kreisbogenförmigen Drehbegrenzungsnut (72) Anschläge (74;76) für das Drehbegrenzungselement (70) bilden.

15. Sprühverschluß nach einem der Ansprüche 1 bis 14, dadurch gekennzeichnet, daß der Einsatz (16) und die Kappe (22) durch eine elastische Anbindung (78) miteinander verbunden und als einteiliger Kunststoff-Spritzling ausgebildet sind.

16. Sprühverschluß nach Anspruch 15, dadurch gekennzeichnet, daß die Anbindung (78) bei der Montage der Kappe (22) auf dem Einsatz (16) zerstörbar ist.

17. Sprühverschluß nach Anspruch 16, dadurch gekennzeichnet, daß die Anbindung (78) als Garantiesicherung bei der ersten Drehbewegung der Kappe (22) zerstörbar ist.

## Claims

1. Spray closure (14) for the throat opening (12) of a container (10), whereby liquid contained in the container (10) may be sprayed by manually compressing its at least partially elastic wall, whereby in order to operate the container (10) only when in the upside down position the spray closure (14) comprises an insert (16), which is insertable into the throat opening (12), and a cap (22), the insert (16) has an air pipe (30), which includes a coaxial air passage (32), which opens out into an outlet bore (42) in the end face (48) on the cap side of the insert (16), which is provided with at least one liquid bore (38;80), by which the interior (36) of the container (10) is connected to a liquid passage (40;82) which opens out into the outlet bore (42) of the air pipe (30),
characterised in that
the cap (22) is rotatable on the insert (16) between a closed and an open position,
when the container (10) is filled to the maximum the air pipe (30) projects in each of its positions into the remaining air space,
the diameter of the outlet bore (42) is smaller than the diameter of the air passage (32) in the air pipe (30),
the cross-sections of the liquid bore (38;80) and of the liquid passage (40;82) are so small that liquid cannot flow out automatically as a consequence of the hydrostatic pressure of the head of liquid and; the outlet bore (42) of the air pipe (30) is sealed by the cap (22) in its closed rotary position and is connected to an outlet opening (24) in the cap (22) in the open rotary position.

2. Spray closure as claimed in claim 1, characterised in that the diameter of the outlet bore (42) of the air pipe (30) corresponds to approximately one-sixth of the free diameter of the air pipe (30).

3. Spray closure as claimed in claim 1 or 2, characterised in that the outlet opening (24) of the cap (22) is arranged coaxially in front of the outlet bore (42) of the air pipe (30) in the spray position and its diameter is at least as large as that of the outlet bore (42).

4. Spray closure as claimed in one of claims 1 to 3, characterised in that the diameter of the outlet bore (42) of the air pipe (30) and the diameter of the liquid bore (38;80) in the insert (16) are of approximately the same size.

5. Spray closure as claimed in claim 1 or 2, characterised in that the free end of the air pipe (30) is situated about half way up the interior (36) of the container.

6. Spray closure as claimed in one of claims 1 to 5, characterised in that the inlet opening (46) of the liquid bore (38) is arranged in the end face (52) of the insert (16) which is directed towards the interior of the container (10) and is provided approximately at the height of the throat projection (50) on the container (10).

7. Spray closure as claimed in one of claims 1 to 6, characterised in that the liquid bore (38;80) and the liquid passage (40;82), which connects it to the outlet bore (42) of the air pipe (30) are constantly sealed by the cap (22).

8. Spray closure as claimed in one of claims 1 to 7, characterised in that the liquid bore (38;80) and the outlet bore (42) of the air pipe (30) each form a rightangle with the liquid passage (40;82) connecting them.

9. Spray closure as claimed in one of claims 1 to 8, characterised in that the liquid passage (40;82) in the upper end face (48), directed towards the cap (22), of the insert (16) is constructed as an open groove (72).

10. Spray closure as claimed in one of claims 1 to 9, characterised in that the liquid passage (40;82) in the end face (48) of the insert (16) extends diametrally, whereby the mouth (54) of the liquid bore (38;40) and the outlet bore (42) of the air pipe (30) are arranged adjacent the main axis (y) of the container (10).

11. Spray closure as claimed in one of claims 1 to 10, characterised in that the cap (22) is provided on its underside directed towards the insert (16) with a snap element (60) with which the cap (22) engages in a locking device (62) on the upper end face (54) of the insert (16) with an axial biasing force.

12. Spray closure as claimed in claim 11, characterised in that the snap element (60) engages elastically with a locking shoulder (64) in an undercut (66) in a side wall (68) of the annular groove-like locking device (62) and secures the axially sealing, biased rotary feet of the cap (22) on the insert (16).

13. Spray closure as claimed in one of claims 1 to 12, characterised in that the cap (22) is mounted in the cap so as to be rotatable to a limited extent in the insert (16) between its closed position and its spray position.

14. Spray closure as claimed in one of claims 11 to 13, characterised in that the snap element (60) on the underside of the cap (22) is provided with a rotary limiting element (70) which engages axially and rotationally movably further from the underside of the cap (22) than the snap element (60) in a rotary limiting groove (72) of the locking device (62) on the insert (16), which groove extends over an arc of at least 90°, whereby end surfaces at both ends of the arcuate rotary limiting groove (72) constitute abutments (74;76) for the rotary limiting element (70).

15. Spray closure as claimed in one of claims 1 to 14, characterised in that the insert (16) and the cap (22) are connected together by an elastic connector (78) and are constructed as a one-piece injection moulded plastics component.

16. Spray closure as claimed in claim 15, characterised in that the connector (78) is destructable during the installation of the cap (22) on the insert (16).

17. Spray closure as claimed in claim 16, characterised in that the connector (78) is destructable as a security guarantee during the first rotary movement of the cap (22).

## Revendications

1. Fermeture de pulvérisation (14) pour l'ouverture (12) d'un col d'un récipient (10), le liquide contenu dans le récipient (10) étant pulvérisable par écrasement manuel de sa paroi au moins partiellement élastique, où, pour l'actionnement du réservoir (10) uniquement en position renversée, la fermeture de pulvérisation (14) est constituée d'un insert (16) insérable dans l'ouverture (12) du col et d'un capuchon (22), l'insert (16) présentant un tube de ventilation (30), qui contient un canal de ventilation (32) coaxial, qui débouche dans la paroi frontale (48) de l'insert (16) du côté du capuchon, dans un alésage de sortie (42), l'insert étant pourvu d'au moins un alésage de fluide (38 ; 80), à travers lequel l'espace intérieur (36) du réservoir (10) est relié respectivement à un canal de fluide (40 ; 82), qui débouche dans l'alésage de sortie (42) du tube de ventilation (30), caractérisée en ce que
- le capuchon (22) est rotatif sur l'insert (16) entre une position de fermeture et une position d'ouverture,
- le tube de ventilation (30), lorsque le réservoir (10) est rempli de manière maximale, fait saillie dans chacune de ses positions dans l'espace de ventilation restant,
- le diamètre de l'alésage de sortie (42) est inférieur au diamètre du canal de ventilation (32) dans le tube de ventilation (30),
- les sections transversales de l'alésage de liquide (38 ; 80) et du canal de liquide (40 ; 82) sont tellement petites que le liquide du fait de la pression hydrostatique de la colonne de liquide ne peut pas s'écouler de lui-même, et
- l'alésage de sortie (42) du tube de ventilation (30) est rendu étanche par le capuchon (22) dans sa position de rotation fermée et est relié dans la position de rotation ouverte à une ouverture de sortie (24) dans le capuchon (22).

2. Fermeture de pulvérisation selon la revendication 1, caractérisée en ce que le diamètre de l'alésage de sortie (42) du tube de ventilation (30) correspond environ au sixième au diamètre intérieur du tube de ventilation (30).

3. Fermeture de pulvérisation selon la revendication 1 ou 2, caractérisée en ce que l'ouverture de sortie (24) du capuchon (22) est disposée en position de pulvérisation de manière coaxiale devant l'alésage de sortie (42) du tube de ventilation (30) et son diamètre est au moins aussi grand que celui de l'alésage de sortie (42).

4. Fermeture de pulvérisation selon l'une des revendications 1 à 3, caractérisée en ce que le diamètre de l'alésage de sortie (42) du tube de ventilation (30) et le diamètre de l'alésage de liquide (38 ; 80) dans l'insert (16) sont environ égaux.

5. Fermeture de pulvérisation selon la revendication 1 ou 2, caractérisée en ce que l'extrémité libre du tube de ventilation (30) est située environ à mi-hauteur de l'espace intérieur (36) du réservoir.

6. Fermeture de pulvérisation selon l'une des revendications 1 à 5, caractérisée en ce que l'ouverture d'entrée (46) de l'alésage de liquide (38) est disposée dans le côté frontal (52) de l'insert (16) tourné vers l'intérieur du réservoir (10), ledit côté frontal étant prévu environ à la hauteur de l'embase du col(50) sur le réservoir (10).

7. Fermeture de pulvérisation selon l'une des revendications 1 à 6, caractérisée en ce que l'alésage de liquide (38 ; 80) et le canal de fluide (40 ; 82) le reliant à l'alésage de sortie (42) du tube de ventilation (30) sont en permanence rendus étanches par l'intermédiaire du capuchon (22).

8. Fermeture de pulvérisation selon l'une des revendications 1 à 7, caractérisée en ce que l'alésage de fluide (38 ; 80) et l'alésage de sortie (42) de tube de ventilation (30) forment respectivement un angle droit avec le canal de liquide (40 ; 82) qui les relie.

9. Fermeture de pulvérisation selon l'une des revendications 1 à 8, caractérisée en ce que le canal de liquide (40 ; 82) dans le côté frontal (48) de l'insert (16) tourné vers le capuchon (22) est réalisé sous la forme d'une rainure ouverte (72).

10. Fermeture de pulvérisation selon l'une des revendications 1 à 9, caractérisée en ce que le canal de liquide (40 ; 82) s'étend diamétralement dans le côté frontal (48) de l'insert (16), l'ouverture de l'embouchure (54) de l'alésage de liquide (38 ; 40) et l'alésage de sortie (42) du tube de ventilation (30) étant disposés à côté de l'axe principal (y) du réservoir (10).

11. Fermeture de pulvérisation selon l'une des revendications 1 à 10, caractérisée en ce que le capuchon (22) sur sa face intérieure tournée vers l'insert (16) est pourvue d'un élément d'encliquetage (60) avec lequel le capuchon (22) vient en prise dans un dispositif d'encliquetage (62) sur le côté frontal supérieur (54) de l'insert (16) par précontrainte axiale.

12. Fermeture de pulvérisation selon la revendication 11, caractérisée en ce que l'élément d'encliquetage (60), avec un épaulement d'encliquetage (64), vient en prise de manière élastique dans une découpe arrière (66) dans une paroi latérale (68) du dispositif d'encliquetage (62) en forme de rainure annulaire et assure le siège rotatif axial étanche précontraint du capuchon (22) sur l'insert (16).

13. Fermeture de pulvérisation selon l'une des revendications 1 à 12, caractérisée en ce que le capuchon (22) est monté en rotation limitée dans l'insert (16) entre sa position de fermeture et sa position de pulvérisation.

14. Fermeture de pulvérisation selon l'une des revendications 11 à 13, caractérisée en ce que l'élément d'encliquetage (60) sur le côté inférieur du capuchon (22) est pourvu d'un élément de limitation en rotation (70), qui vient en prise axialement et de manière rotative au-delà de l'élément d'encliquetage (60) du côté inférieur du capuchon (22) dans une rainure de limitation en rotation (72) du dispositif d'encliquetage (62) de l'insert (16), la rainure (72) s'étendant sur un arc de cercle d'au moins 90°, les surfaces frontales aux deux extrémités de la rainure de limitation en rotation (72) en forme d'arc de cercle formant des butées (74, 76) pour l'élément de limitation en rotation (70).

15. Fermeture de pulvérisation selon l'une des revendications 1 à 14, caractérisée en ce que l'insert (16) et le capuchon (22) sont reliés ensemble par une liaison élastique (78) et sont réalisés sous la forme d'une pièce monobloc en matériau synthétique injecté.

16. Fermeture de pulvérisation selon la revendications 15, caractérisée en ce que la liaison (78) peut être cassée lors du montage du capuchon (22) sur l'insert (16).

17. Fermeture de pulvérisation selon la revendications 16, caractérisée en ce que la liaison (78) peut être cassée en tant que sécurité de garantie lors du premier déplacement en rotation du capuchon (22).
